# EUROPÄISCHE PATENTSCHRIFT

(11) **EP 0 996 312 B1**
(45) Veröffentlichungstag und Bekanntmachung des Hinweises auf die Patenterteilung: **02.05.2007**
(21) Anmeldenummer: 99120746.5
(22) Anmeldetag: 20.10.1999
(51) Int. Cl.: H05B 3/74, A47B 77/02, F24C 15/10

(54) **Anordnung eines einstückigen Formteils aus Glaskeramik, Glas oder Keramik**
Arrangement of a one-piece molded part of ceramic glass, glass or ceramic
Agencement d'une pièce moulée monobloc en vitro-céramique, verre ou céramique

(30) Priorität: 23.10.1998 DE 19848908
(43) Veröffentlichungstag der Anmeldung: 26.04.2000
(73) Patentinhaber: Schott AG, 55122 Mainz (DE)
(72) Erfinder: Götz, Helga, 55118 Mainz (DE); Hubert, Stefan, 55270 Bubenheim (DE); Juras, Karl Heinz, 55120 Mainz (DE); Bader, Hubertus-Christian, Dr., 55128 Mainz (DE)

(56) Entgegenhaltungen:
- EP-A- 0 846 921
- DE-A- 3 009 961
- DE-A- 4 304 370
- DE-C- 4 103 664
- DE-U- 9 013 064
- GB-A- 2 296 088

## Beschreibung

Die Erfindung betrifft die Anordnung eines einstückigen Formteils aus Glaskeramik, Glas oder Keramik als Kochfläche eines Kochgerätes in einem Ausschnitt einer Arbeitsplatte, mit einem von der Höhe der inneren Hauptebene nach oben abweichenden, umlaufenden äußeren Randbereich.

Die bündige Anordnung von ebenen Kochflächen aus Glaskeramik in einem Ausschnitt einer Arbeitsplatte ist bekannt.

So wird in der DE 30 09 961 C 2 ein mit einem Ausschnitt einer Arbeitsplatte verbundener Montagerahmen beschrieben, auf dem eine ebene Glaskeramik-Kochfeldeinheit, zum Ausschnitt der Arbeitsplatte bündig, aufliegt. Durch entsprechende Schrauben ist es dabei möglich, die Kochfeldeinheit in der Höhe zu verstellen, so daß z. B. die Oberseite der Kochfeldeinheit und die Oberseite der Arbeitsplatte eine Ebene ausbilden. Die stufenlose Höhenverstellung mittels Schrauben sichert auch ohne Einhaltung exakter Abmessungen auf einfacher Weise eine flächenbündige Ausrichtung der Oberseite der Kochfläche auf die Oberseite der Arbeitsplatte. Die Montage kann auch so erfolgen, daß die Kochfläche um einen bestimmten Betrag über die Arbeitsfläche vorspringt oder aber gegenüber dieser versenkt ist.

Auf Grund der ebenen Kochfeldeinheit sind die zur Abdichtung zwischen Arbeitsplatte und Kochfeldeinheit vorgesehenen Klebestellen schutzlos überlaufendem Kochgut ausgeliefert. Reinigungsarbeiten gestalten sich gerade im sensiblen Klebe- bzw. Dichtungsbereich schwierig. Man ist auf die Verwendung dunkler Kleber- bzw. Dichtmassen angewiesen, die eine geringere Schmutzauffälligkeit aufweisen.

Das heiße Kochgeschirr kann versehentlich über die eigentliche Kochstelle hinaus auf dem Teil der Kochfeldeinheit gezogen werden, an der sich bei einigen Ausführungsbeispielen Bedien- und/oder Anzeigeelemente befinden und diese beschädigen.

Des weiteren ist es bei ebenengleichem Einbau möglich, daß das heiße Kochgeschirr versehentlich über die Kochfeldeinheit hinaus auf die Arbeitsfläche gezogen wird, so daß diese beschädigt oder noch schlimmer, daß aufgrund des fehlenden Randwiderstandes heißes Kochgeschirr samt Kochgut über die Arbeitsfläche hinaus gezogen wird, mit z. T. unabsehbaren Folgen.

Ebenfalls bekannt sind einstückige Kochflächen aus Glaskeramik, deren äußerer Randbereich mindestens auf einer Seite von der Hauptebene abweicht. Aus der DE 196 10 073 A 1 ist eine Glaskeramikkochfläche bekannt, die mindestens eine Abstufung besitzt, wobei die Abstufung in Form einer scharfen Kante ausgeführt ist, die durch Kochgeschirr oder Reinigungsgerate, wie zur Reinigung von Glaskeramikkochflächen üblichen Schabern, leicht beschädigt werden kann.

Eine Platte aus einem für Wärmestrahlung durchlässigen Material wie Glaskeramik, Glas, Keramik bzw. einem ähnlichen Material als Oberfläche, z. B. zum Kochen, wird in der DE 297 02 586 U 1 beschrieben. Die einstückige Platte bildet dabei zwei höhenverschiedene, zueinander parallele Ebenen aus.

Eine Koch- und Kontrollfläche aus einer einstückigen Glaskeramikplatte, bei der die Kontrollfläche hochsteigend und der Kochfläche zugewandt angeordnet ist, wird in der DE 42 16 677 A 1 beschrieben.

Bekannt ist aus der DE 90 13 064 U 1 einen Kochbereich einstückig auszubilden, mit einem Arbeitsbereich aus keramischem Material oder Glaskeramik, wobei der Kochbereich mit einem nach oben vorstehenden, im wesentlichen umlaufenden Rand versehen ist.

Ein vergleichbares Kochfeld geht aus GB 22 96 088 A hervor, wobei die ebene Glaskeramikplatte entweder bündig in den Ausschnitt einer Arbeitsplatte oder den Ausschnitt überdeckend angeordnet wird.

Ein einstückiges Formteil aus Glas, Glaskeramik oder Keramik als beheizte Oberfläche wird in dem deutschen Gebrauchsmuster DE 298 11 628.6 beschrieben, wobei das Formteil wenigstens die Oberfläche und eine nach unten gebogene Seitenfläche ausbildet.

Aus der DE 43 33 334 A 1 ist eine Platte aus Glaskeramik als Bestandteil eines Kochgerätes bekannt, bei der mindestens ein Bereich der einstückigen Platte von der Hauptebene abweicht. Figur 7 der DE 43 33 334 A 1 zeigt eine einstückige Platte aus Glaskeramik mit einem von der Höhe der inneren Hauptebene der Platte, in der die Kochzonen angeordnet sind, nach oben abweichenden, umlaufenden äußeren Randbereich. Dabei werden Radiendurchmesser zwischen der Hauptebene und dem von ihr abweichenden Randbereich von 4 mm bis 100 mm beansprucht.

Montageeinheiten für eine Kochmulde mit Glaskeramikoberfläche gehen aus DE 43 04 370 A1 hervor. Eine Anordnung zum Anbringen von GlaskeramikKochflächen in meinem zu einer dünnen Kante verjüngten Randbereich einer Arbeitsplatte ist aus EP 0 846 921 A1 bekannt.

Aufgabe der Erfindung ist es, eine Anordnung eines einstückigen Formteils aus Glaskeramik, Glas oder Keramik, mit einem von der Hauptebene nach oben abweichenden, umlaufenden äußeren Randbereich in einen Ausschnitt einer Arbeitsplatte zu finden, die die Nachteile und Schwächen bisheriger Konstruktionen und Ausführungsformen vermeidet und sich darüber hinaus einfach und kostengünstig, mit geringem Montageaufwand realisieren läßt. Des weiteren ist es Aufgabe der Erfindung eine Anordnung zu finden, die ein hohes Maß an Bedienungs- und Reinigungskomfort, Kontrollierbarkeit, Wartungsfreundlichkeit und Sicherheit bietet.

Gelöst wird diese Aufgabe gemäß Anspruch 1 durch die Anordnung eines einstückigen Formteils aus Glaskeramik, Glas oder Keramik, als Kochfläche eines Kochgeräts in einem Ausschnitt einer Arbeitsplatte, mit einem von der Höhe der inneren Hauptebene des einstückigen Formteils, in der mindestens eine Kochzone angeordnet ist, nach oben abweichenden, umlaufenden Randbereich, wobei das einstückige Formteil bündig in den Ausschnitt der Arbeitsplatte eingefügt ist, oder gemäß Anspruch 2 durch eine Anordnung o. g. einstückigen Formteils, bei der das einstückige Formteil mittels seines umlaufenden Randbereichs auf dem Rand des Ausschnitts der Arbeitsplatte aufliegt.

Der umlaufende Randbereich ist gemäß Anspruch 1 oder Anspruch 2 20 mm bis 80 mm breit. Die mit der Arbeitsplatte gemeinsamen, abdichtenden Verbindungsstellen des einstückigen Formteils sind so angeordnet, dass sie weder temperaturbelastet, noch von überlaufendem Kochgut erreichbar sind. Durch diesen relativ breiten, umlaufenden Randbereich, lässt sich dies besonders gut und einfach realisieren.

Durch diese erfindungsgemäße Anordnung und Verwendung des einstückigen Formteils kann auf einen, das Formteil umgebenden Montage- bzw. Schutzrahmen verzichtet werden.

Das Formteil liegt in dem bzw. auf dem Ausschnitt der Arbeitsplatte. Die Vorteile der muldenartigen Geometrie des Formteils werden auf einfachste Weise zugänglich gemacht. Der umlaufende erhabene Randbereich übernimmt gleichzeitig die Funktion eines Rahmens und Überlaufschutzes, und wirkt als Hindernis gegen versehentliches Ziehen von heißen Töpfen von der eigentlichen Kochfläche. Da der als Rahmen funktionierende, umlaufenden Randbereich des einstückigen Formteils aus demselben Material wie der innere Kochbereich besteht, kann das gesamte einstückige Formteil in der gleichen Art und Weise mit den gleichen Dekoren und Farben dekoriert und somit ein stimmiges optisches Erscheinungsbild erzeugt werden. Da kein separater Rahmen aus anderem Material beschafft und dieser nicht zusätzlich eingeklebt werden muß, werden Arbeitsschritte und Material gespart.

Dadurch, daß das einstückige Formteil mittels seines umlaufenden Randbereichs, auf einem mit dem Ausschnitt der Arbeitsplatte verbundenen Montagerahmen aufliegt und stufenlos höhenverstellbar ist, lassen sich weitere, vorteilhafte Anordnungsmöglichkeiten des Formteils gegenüber der Arbeitsplatte realisieren. Soweit gewünscht, kann die Anordnung so erfolgen, daß die Oberfläche des umlaufenden Randbereichs um einen bestimmten Betrag über die Oberfläche der Arbeitsplatte vorspringt oder aber gegenüber dieser abgesenkt ist.

Besonders vorteilhaft ist dabei eine Anordnung, bei der die Oberseite der Arbeitsplatte und die Oberseite des umlaufenden Randbereichs des einstückigen Formteils eine Ebene ausbilden.

Das einstückige Formteil kann an dessen Außenkante einen Schliff, insbesondere einen Flachfacetten- oder C-Schliff aufweisen. Besonders vorteilhaft ist dies, wenn die Oberfläche des umlaufenden Randbereichs des einstückigen Formteils höher als die Oberfläche der Arbeitsplatte angeordnet ist. Bei diese Anordnung liegt die Außenkante ganz oder teilweise frei. Durch Schleifen der Außenkante wird eine deutliche Erhöhung der Bruchfestigkeit im Kantenbereich erzielt, gleichzeitig wird ein Übergangsbereich zwischen Arbeitsplatte und Formteil geschaffen. Dadurch, daß die Außenkante geschliffen ist, wird auch die Gefahr sich an der Kante zu schneiden gebannt.

Die innere Hauptebene des einstückigen Formteils, in der mindestens eine Kochzone angeordnet ist, ist gegenüber dem umlaufenden Randbereich muldenförmig, insbesondere um 2 mm bis 4 mm abgesenkt.

Die innere Hauptebene des einstückigen Formteils und der umlaufende Randbereich weisen zueinander große Übergangsradien, insbesondere Übergangsradien von 10 mm bis 50 mm auf.

Dadurch, daß der Übergangsbereich zwischen abgesenktem inneren Bereich und erhabenem äußeren Bereich sehr weich, mit großen Radien ausgeführt und die innere Hauptebene, insbesondere um 2 mm bis 4 mm abgesenkt ist, ist beim Überziehen von Kochgeschirr zwar ein merklicher Widerstand, aber keine scharfe Kante, die beschädigt werden kann, vorhanden.

Die innere, abgesenkte Hauptebene kann nach oben und/oder unten abweichende Bereiche aufweisen, wobei den Bereichen, soweit sie eben ausgeführt sind, einzelne Kochzonen zugeordnet werden können. Dadurch, daß der Übergangsbereich ebenfalls große Übergangsradien, insbesondere Übergangsradien von 10 mm bis 50 mm aufweist, ergeben sich die o. g. Vorteile.

Das einstückige Formteil kann mit der Arbeitsplatte und gegebenenfalls auch mit dem Montagerahmen, insbesondere mittels eines Silikonklebers, flüssigkeitsdicht verklebt sein. Die Klebestellen befinden sich außerhalb des heißen Kochbereichs am äußeren umlaufenden Randbereich und sind somit weder besonders temperaturbelastet noch durch überlaufendes Kochgut gefährdet. Die Gefahr einer dauerhaften starken Verschmutzung der Klebe- bzw. Dichtungsstellen ist deutlich minimiert. Somit können auch helle, zum Beispiel der Farbe der Arbeitsplatte angepaßte Kleber verwendet werden. Diese müssen zudem nicht mehr besonders temperaturstabil sein.

Der abgesenkte innere Kochbereich kann zum Reinigen mit etwas Wasser gefüllt werden, welches durch Einschalten der Heizplatten zusätzlich erwärmt werden kann. Somit können hartnäckige Verschmutzung eingeweicht, und ohne Dekor- oder Oberflächenbeschädigung entfernt werden. Dies bedeutet eine deutliche Verbesserung des Reinigungsverhaltens der Kochplatte.

Der umlaufenden Randbereich des einstückigen Formteils kann asymmetrisch oder nur auf gegenüberliegenden Seiten symmetrisch ausgebildet sein.

Das einstückige Formteil kann als Kochfläche und/oder Bratfläche für elektrisch- und/oder gas- und/oder festbrennstoff- und/oder induktiv- beheizte Kochgeräte eingesetzt werden.

Bevorzugt wird dem umlaufenden Randbereich des einstückigen Formteils mindestens eine Bedien- und/oder Anzeigenzone zugeordnet. Dabei kann die Bedien- und/oder Anzeigenzone besonders bevorzugt am vorneliegenden Randbereich oder am seitlichen Randbereich des einstückigen Formteils angeordnet sein. Eine Anordnung am hintenliegenden Randbereich - wie in einigen Ländern bevorzugt - läßt sich ebenfalls verwirklichen. Dadurch wird ein besonders hohes Maß an Bedienungskomfort, Kontrollierbarkeit und Sicherheit erreicht. Die Bedien- und/oder Anzeigenzone befindet sich am erhabenen umlaufenden Randbereich und ist somit nicht der hohen Temperaturbelastung der eigentlichen Kochzone ausgesetzt, ein versehentliches Überziehen von heißem Kochgeschirr oder Überlaufen von Kochgut wird durch die abgesenkte innere Hauptebene verhindert.

Die folgenden Beispiele sollen die Erfindung weiter verdeutlichen.

**Es zeigen:**
- **Figur 1**: eine perspektivische Darstellung einer bündigen Anordnung eines einstückigen muldenartigen Formteils aus Glaskeramik als Kochfläche eines Kochgerätes in einem Ausschnitt einer Arbeitsplatte,
- **Figur 2**: eine bündige Anordnung eines einstückigen muldenartigen Formteils aus Glaskeramik in einen Ausschnitt ein Arbeitsplatte,
- **Figur 3**: eine Anordnung eines einstückigen muldenartigen Formteils aus Glaskeramik, wobei das Formteil mittels seines umlaufenden Randbereichs auf dem Rand des Ausschnitts der Arbeitsplatte aufliegt und die Außenkante des Formteils einen Facettenschliff aufweist,
- **Figur 4**: eine Anordnung gemäß Figur 3, wobei die Außenkante des Formteils einen C-Schliff aufweist, und
- **Figur 5**: eine Anordnung gemäß Figur 1, wobei das Formteil mittels seines umlaufenden Randbereichs auf einen mit dem Ausschnitt der Arbeitsplatte verbundenen Montagerahmen aufliegt und stufenlos höhenverstellbar ist.

In Figur 1 ist eine erfindungsgemäße Anordnung eines einstückigen Formteils 1 aus Glaskeramik gezeigt, das als Kochfläche eines Kochgerätes in einem Ausschnitt 2 einer Arbeitsplatte 3, mit einem von der Höhe der inneren Hauptebene 5 des einstückigen Formteils 1, in der vier Kochzonen 4 angeordnet sind, nach oben abweichenden, umlaufenden äußeren Randbereichs 6 aufweist, wobei das Formteil bündig in den Ausschnitt 2 der Arbeitsplatte 3 eingefügt ist. Am vorneliegenden erhabene Randbereich 6a des Formteils befinden sich dabei eine Bedienzone 7 mit unter der Oberfläche des Formteils 1 befindlichen Bedienelementen, z. B. Infrarot-Touchpanels und eine Anzeigenzone 8 mit unter der Oberfläche des Formteils befindlichem Anzeigenelementen, z. B. Leuchtdioden, insbesondere auch sogenannte "7-Segment"-Anzeigen oder Bargraph-Anzeigen. Der umlaufende Randbereich 6 ist im dargestellten Ausführungsbeispiel auf den jeweils gegenüberliegenden Seiten symmetrisch ausgebildet, wobei der vorneliegende erhabene Randbereich 6a und der hintenliegende erhabene Randbereich breiter als die beiden seitlichen, erhabenen Randbereiche ausgeführt sind.

Figur 2 zeigt eine Anordnung o. g. Formteils 1 aus Glaskeramik. Das Formteil 1 ist bündig in den Ausschnitt 2 eine Arbeitsplatte 3 eingefügt. Die Oberseite der Arbeitsplatte 3 und die Oberseite des umlaufenden Randbereichs 6 des einstückigen Formteils 1 bilden eine Ebene aus. Die innere Hauptebene 5 des Formteils ist muldenförmig, insbesondere um 2 mm bis 4 mm abgesenkt. Bevorzugt sind die Oberfläche des umlaufenden Randbereichs 6 und die innere Hauptebene 5 parallel ausgerichtet. Der Übergangsbereich zwischen innerer Hauptebene und umlaufendem Randbereich ist mit großen Übergangsradien ausgeführt, insbesondere mit Radien von 10 mm bis 50 mm. Der umlaufende Randbereich 6 ist bevorzugt 20 mm bis 80 mm breit. Die mit der Arbeitsplatte gemeinsamen, abdichtenden Verbindungsstellen des einstückigen Formteils sind so angeordnet, daß sie durch den relativ großen Abstand von der heißen Kochzone weder temperaturbelastet, noch durch den abgesenkten Kochbereich von überlaufenden Kochgut erreichbar sind. Mittels eines Klebers, insbesondere eines Silikonklebers 9 ist das Formteil flüssigkeitsdicht am seitlichen Rand und gegebenenfalls am unteren äußeren Rand des Formteils mit der Arbeitsplatte verbunden.

Die Figuren 3 und 4 zeigen eine Anordnung o. g. einstückigen Formteils 1, wobei das Formteil 1 mittels seines umlaufenden Randbereichs 6 auf dem Rand des Ausschnitts 2 der Arbeitsplatte 3 aufliegt und durch einen Silikonkleber 9 mit dem Außenrand des Formteils flüssigkeitsdicht verbunden ist. Das Formteil weist dabei in Figur 3 einen Flachfacettenschliff und in Figur 4 einen C-Schliff, bevorzugt als Kantenschutz auf.

In Figur 3 ist dem nach oben abweichenden Bereich 1a der inneren, abgesenkten Hauptebene 5 eine Kochzone zugeordnet. Der eben ausgeführte, nach oben abweichende Bereich 1a weist dabei die selben Übergangsradien zur abgesenkten Hauptebene 5 auf wie der umlaufende Randbereich 6. Die Oberfläche des umlaufenden Randbereichs 6 und des nach oben abweichenden Bereichs 1a sind bevorzugt so ausgeführt, daß deren Oberflächen auf einer Höhe liegen.

Figur 5 zeigt die Anordnung o. g. einstückigen Formteils 1, daß mittels seines umlaufenden Randbereichs 6 auf einem mit dem Ausschnitt 2 der Arbeitsplatte 3 verbundenen, an sich bekannten Montagerahmen 10 (DE 30 09 961 C 2) aufliegt und mittels Schrauben 11 stufenlos höhenverstellbar ist. Das Formteil weist auf dessen Außenkante einen C-Schliff auf und ist mittels Silikonkleber 9 flüssigkeitsdicht mit der Arbeitsplatte verbunden. Die Oberfläche des umlaufenden Randbereichs 6 liegt dabei etwas über der Oberfläche der Arbeitsplatte 3.

### Bezugszeichenliste

- 1: einstückiges Formteil
- 1a: nach oben abweichender Bereich
- 2: Ausschnitt einer Arbeitsplatte
- 3: Arbeitsplatte
- 4: Kochzonen
- 5: innere Hauptebene des einstückigen Formteils
- 6: äußerer Randbereich des einstückigen Formteils
- 6a: vorneliegender äußerer Randbereich
- 7: Bedienzone
- 8: Anzeigenzone
- 9: Silikonkleber
- 10: Montagerahmen
- 11: Schrauben

## Patentansprüche

1. Anordnung eines einstückigen Formteils (1) aus Glaskeramik, Glas oder Keramik als Kochfläche eines Kochgeräts in einem Ausschnitt (2) einer Arbeitsplatte, mit einem von der Höhe der inneren Hauptebene (5) des einstückigen Formteils, in der mindestens eine Kochzone angeordnet ist, nach oben abweichenden, umlaufenden äußeren Randbereich (6)
**dadurch gekennzeichnet,**
- **dass** das einstückige Formteil (1) bündig in den Ausschnitt (2) der Arbeitsplatte (3) eingefügt ist,
- **dass** der umlaufende Randbereich (6) des einstückigen Formteils 20 mm bis 80 mm breit ist,
- **dass** mit der Arbeitsplatte gemeinsam, abdichtende Verbindungsstellen des einstückigen Formteils durch den relativ großen Abstand von der Kochzone weder temperaturbelastet, noch von übergelaufenen Kochgut erreichbar sind.

2. Anordnung eines einstückigen Formteils (1) aus Glaskeramik, Glas oder Keramik als Kochfläche eines Kochgeräts in einem Ausschnitt (2) einer Arbeitsplatte, mit einem von der Höhe der inneren Hauptebene (5) des einstückigen Formteils, in der mindestens eine Kochzone angeordnet ist, nach oben abweichenden, umlaufenden äußeren Randbereich (6)
**dadurch gekennzeichnet,**
- **dass** das einstückige Formteil (1) mittels seines umlaufenden Randbereichs (6) auf dem Rand des Ausschnitts (2) der Arbeitsplatte aufliegt,
- **dass** der umlaufende Randbereich des einstückigen Formteils 20 mm bis 80 mm breit ist,
- **dass** mit der Arbeitsplatte gemeinsam, abdichtende Verbindungsstellen des einstückigen Formteils durch den relativ großen Abstand von der Kochzone weder temperaturbelastet, noch von übergelaufenen Kochgut erreichbar sind.

3. Anordnung nach Anspruch 1,
**dadurch gekennzeichnet,**
**daß** das einstückige Formteil mittels seines umlaufenden Randbereichs auf einen mit dem Ausschnitt der Arbeitsplatte verbundenen Montagerahmen aufliegt und stufenlos höhenverstellbar ist.

4. Anordnung nach Anspruch 1 oder 3,
**dadurch gekennzeichnet,**
**daß** die Oberseite der Arbeitsplatte und die Oberseite des umlaufenden Randbereichs des einstückigen Formteils eine Ebene ausbilden.

5. Anordnung nach mindestens einem der Ansprüche 1 bis 4,
**dadurch gekennzeichnet,**
**daß** das einstückige Formteil am Außenrand des umlaufenden Randbereichs einen Schliff, insbesondere einen Flachfacetten- oder C-Schliff aufweist.

6. Anordnung nach mindestens einem der Ansprüche 1 bis 5,
**dadurch gekennzeichnet,**
**daß** die innere Hauptebene des einstückigen Formteils, in der mindestens eine Kochzone angeordnet ist gegenüber dem Randbereich muldenförmig, insbesondere um 2 mm bis 4 mm abgesenkt ist.

7. Anordnung nach mindestens einem der Ansprüche 1 bis 6,
**dadurch gekennzeichnet,**
**daß** die innere Hauptebene und der umlaufende Randbereich zueinander große Übergangsradien, insbesondere Übergangsradien von 10 mm bis 50 mm aufweisen.

8. Anordnung nach mindestens einem der Ansprüche 1 bis 7,
**dadurch gekennzeichnet,**
**daß** die innere Hauptebene nach oben und/oder unten abweichende Bereiche aufweist.

9. Anordnung nach Anspruch 8,
**dadurch gekennzeichnet,**
**daß** die innere Hauptebene und die nach oben und/oder unten abweichenden Bereiche zueinander große Übergangsradien, insbesondere Übergangsradien von 10 mm bis 50 mm aufweisen.

10. Anordnung nach wenigstens einem der Ansprüche 1 bis 9,
**dadurch gekennzeichnet,**
**daß** das einstückige Formteil mit der Arbeitsplatte und gegebenenfalls mit dem Montagerahmen mittels eines Klebers, insbesondere eines Silikonklebers, flüssigkeitsdicht verbunden ist.

11. Anordnung nach mindestens einem der Ansprüche 1 bis 10,
**dadurch gekennzeichnet,**
**daß** der umlaufende Randbereich des einstückigen Formteils asymmetrisch oder nur auf gegenüberliegenden Seiten symmetrisch ausgebildet ist.

12. Anordnung nach mindestens einem der Ansprüche 1 bis 11,
**dadurch gekennzeichnet,**
**daß** das einstückige Formteil als Kochfläche und/oder Bratfläche für elektrisch- und/oder gas- und/oder festbrennstoff- und/oder induktiv-beheizte Kochgeräte eingesetzt ist.

13. Anordnung nach mindestens einem der Ansprüche 1 bis 12,
**dadurch gekennzeichnet,**
**daß** dem umlaufenden Randbereich des einstückigen Formteils mindestens eine Bedien- und/oder Anzeigenzone zugeordnet ist.

14. Anordnung nach Anspruch 13,
**dadurch gekennzeichnet,**
**daß** die Bedien- und/oder Anzeigenzone am vorneliegenden Randbereich des einstückigen Formteils angeordnet ist.

15. Anordnung nach Anspruch 14,
**dadurch gekennzeichnet,**
**daß** die Bedien- und/oder Anzeigenzone am seitlichen Randbereich des einstückigen Formteils angeordnet ist.

## Claims

1. Arrangement of a one-piece shaped part (1) made from glass ceramic, glass or ceramic as a hotplate of a cooker in a cutout (2) in a work surface, having a circumferential outer edge region (6) which deviates upwards from the level of the inner main plane (5) of the one-piece shaped part, in which plane at least one cooking area is arranged,
**characterized**
- **in that** the one-piece shaped part (1) is inserted flush into the cutout (2) in the work surface (3),
- **in that** the circumferential edge region (6) of the one-piece shaped part is 20 mm to 80 mm wide,
- **in that** sealing connecting points of the one-piece shaped part, together with the work surface, are not subjected to temperature loads and cannot be reached by cooked products which have overflowed, on account of the relatively large distance from the cooking area.

2. Arrangement of a one-piece shaped part (1) made from glass ceramic, glass or ceramic as a hotplate of a cooker in a cutout (2) in a work surface, having a circumferential outer edge region (6) which deviates upwards from the level of the inner main plane (5) of the one-piece shaped part, in which plane at least one cooking area is arranged,
**characterized**
- **in that** the circumferential edge region (6) of the one-piece shaped part (1) rests on the edge of the cutout (2) in the work surface,
- **in that** the circumferential edge region of the one-piece shaped part is 20 mm to 80 mm wide,
- **in that** sealing connecting points of the one-piece shaped part, together with the work surface, are not subjected to temperature loads and cannot be reached by cooked products which have overflowed, on account of the relatively large distance from the cooking area.

3. Arrangement according to Claim 1,
**characterized**
**in that** the circumferential edge region of the one-piece shaped part rests on a mounting frame which is connected to the cutout in the work surface, and the height of the said one-piece shaped part can be smoothly adjusted.

4. Arrangement according to Claim 1 or 3,
**characterized**
**in that** the upper face of the work surface and the upper face of the circumferential edge region of the one-piece shaped part form one plane.

5. Arrangement according to at least one of Claims 1 to 4,
**characterized**
**in that** the one-piece shaped part has a ground portion, in particular a shallow ground facet or a C-shaped ground portion, on the outer edge of the circumferential edge region.

6. Arrangement according to at least one of Claims 1 to 5,
**characterized**
**in that** the inner main plane of the one-piece shaped part, in which plane at least one cooking area is arranged, is recessed in relation to the edge region in the manner of a trough, in particular by 2 mm to 4 mm.

7. Arrangement according to at least one of Claims 1 to 6,
**characterized**
**in that** the inner main plane and the circumferential edge region have large transition radii, in particular transition radii of 10 mm to 50 mm, with respect to one another.

8. Arrangement according to at least one of Claims 1 to 7,
**characterized**
**in that** the inner main plane has regions which deviate upwards and/or downwards.

9. Arrangement according to Claim 8,
**characterized**
**in that** the inner main plane and the regions which deviate upwards and/or downwards have large transition radii, in particular transition radii of 10 mm to 50 mm, in relation to one another.

10. Arrangement according to at least one of Claims 1 to 9,
**characterized**
**in that** the one-piece shaped part is connected in a liquid-tight manner to the work surface and optionally to the mounting frame by means of an adhesive, in particular a silicone adhesive.

11. Arrangement according to at least one of Claims 1 to 10,
**characterized**
**in that** the circumferential edge region of the one-piece shaped part is asymmetrical or is symmetrical only on opposite sides.

12. Arrangement according to at least one of Claims 1 to 11,
**characterized**
**in that** the one-piece shaped part is used as a hotplate and/or cooking plate for cookers which are heated by electricity and/or gas and/or solid fuel and/or inductively.

13. Arrangement according to at least one of Claims 1 to 12,
**characterized**
**in that** the circumferential edge region of the one-piece shaped part has at least one associated operator control and/or display area.

14. Arrangement according to Claim 13,
**characterized**
**in that** the operator control and/or display area is arranged on the front edge region of the one-piece shaped part.

15. Arrangement according to Claim 14,
**characterized**
**in that** the operator control and/or display area is arranged on the lateral edge region of the one-piece shaped part.

## Revendications

1. Agencement dans une découpe (2) d'un plan de travail d'une pièce (1) moulée d'un seul tenant, en vitrocéramique, en verre ou en céramique, comme surface de cuisson d'un appareil de cuisson, laquelle pièce moulée présente une bordure périphérique extérieure (6) qui déborde vers le haut par rapport à la hauteur du plan principal intérieur (5) de la pièce moulée d'un seul tenant, plan dans lequel au moins une zone de cuisson est disposée,
**caractérisé en ce que**
- la pièce (1) moulée d'un seul tenant est insérée à chant dans la découpe (2) du plan de travail (3),
- **en ce que** la bordure périphérique (6) de la pièce moulée d'un seul tenant a une largeur de 20 mm à 80 mm,
- **en ce que** grâce à leur distance relativement grande par rapport à la zone de cuisson, le plan de travail et les emplacements de liaison étanche de la pièce moulée d'un seul tenant ne sont pas sollicités en température et ne peuvent pas être atteints par des débordements des produits cuisinés.

2. Agencement dans une découpe (2) d'un plan de travail d'une pièce (1) moulée d'un seul tenant, en vitrocéramique, en verre ou en céramique, comme surface de cuisson d'un appareil de cuisson, laquelle pièce moulée présente une bordure périphérique extérieure (6) qui déborde vers le haut par rapport à la hauteur du plan principal intérieur (5) de la pièce moulée d'un seul tenant, plan dans lequel au moins une zone de cuisson est disposée,
**caractérisé en ce que**
- la pièce moulée d'un seul tenant (1) repose par sa bordure périphérique (6) sur le bord de la découpe (2) du plan de travail,
- **en ce que** la bordure périphérique de la pièce moulée d'un seul tenant a une largeur de 20 mm à 80 mm et
- **en ce que** grâce à leur distance relativement grande par rapport à la zone de cuisson, le plan de travail et les emplacements de liaison étanche de la pièce moulée d'un seul tenant ne sont pas sollicités en température et ne peuvent pas être atteints par des débordements des produits cuisinés.

3. Agencement selon la revendication 1, **caractérisé en ce que** la pièce moulée d'un seul tenant repose par sa bordure périphérique sur un bâti de montage relié à la découpe du plan de travail et peut être ajustée en hauteur de manière continue.

4. Agencement selon les revendications 1 ou 3, **caractérisé en ce que** le côté supérieur du plan de travail et le côté supérieur de la bordure périphérique de la pièce moulée d'un seul tenant sont coplanaires.

5. Agencement selon au moins l'une des revendications 1 à 4, **caractérisé en ce que** sur le bord extérieur de sa bordure périphérique, la pièce moulée d'un seul tenant est meulée et est en particulier meulées en facettes planes ou en C.

6. Agencement selon au moins l'une des revendications 1 à 5, **caractérisé en ce que** le plan principal de la pièce moulée d'un seul tenant qui présente au moins une zone de cuisson est abaissé en forme de cuvette par rapport à la bordure, en particulier de 2 mm à 4 mm.

7. Agencement selon au moins l'une des revendications 1 à 6, **caractérisé en ce que** le plan principal intérieur et la bordure périphérique présentent l'un par rapport à l'autre de grands rayons de transition, en particulier des rayons de transition de 10 mm à 50 mm.

8. Agencement selon au moins l'une des revendications 1 à 7, **caractérisé en ce que** le plan principal intérieur présente des zones qui débordent vers le haut et/ou vers le bas.

9. Agencement selon la revendication 8, **caractérisé en ce que** le plan principal intérieur et les zones qui débordent vers le haut et/ou vers le bas présentent les unes par rapport aux autres des rayons de transition et en particulier des rayons de transition de 10 mm à 50 mm.

10. Agencement selon au moins l'une des revendications 1 à 9, **caractérisé en ce qu'**au moyen d'un adhésif et en particulier d'un adhésif au silicone, la pièce moulée d'un seul tenant est reliée au plan de travail et éventuellement au bâti de montage d'une manière étanche aux liquides.

11. Agencement selon au moins l'une des revendications 1 à 10, **caractérisé en ce que** la bordure périphérique de la pièce moulée d'un seul tenant a une configuration asymétrique ou n'est symétrique que sur ses côtés opposés.

12. Agencement selon au moins l'une des revendications 1 à 11, **caractérisé en ce que** la pièce moulée d'un seul tenant est utilisée comme surface de cuisson et/ou comme surface de grillade pour des appareils de cuisson chauffés à l'électricité et/ou au gaz et/ou par un combustible solide et/ou par induction.

13. Agencement selon au moins l'une des revendications 1 à 12, **caractérisé en ce qu'**au moins une zone de commande et/ou une zone d'affichage sont reliées à la bordure périphérique de la pièce moulée d'un seul tenant.

14. Agencement selon la revendication 13, **caractérisé en ce que** la zone de commande et/ou la zone d'affichage sont disposées sur la bordure avant de la pièce moulée d'un seul tenant.

15. Agencement selon la revendication 14, **caractérisé en ce que** la zone de commande et/ou la zone d'affichage sont disposées sur la bordure latérale de la pièce moulée d'un seul tenant.
